# EUROPÄISCHE PATENTSCHRIFT

(11) **EP 0 372 562 B1**
(45) Veröffentlichungstag und Bekanntmachung des Hinweises auf die Patenterteilung: **04.11.1992**
(21) Anmeldenummer: 89122631.8
(22) Anmeldetag: 08.12.1989
(51) Int. Cl.: F02M 59/36, F02M 59/46, F02M 59/48

(54) **Brennstoffeinspritzvorrichtung**
Fuel injection device
Dispositif d'injection de combustible

(30) Priorität: 09.12.1988 DE 3841462
(43) Veröffentlichungstag der Anmeldung: 13.06.1990
(73) Patentinhaber: Klöckner-Humboldt-Deutz Aktiengesellschaft, 51149 Köln (DE)
(72) Erfinder: Rizk, Reda, D-5000 Köln 90 (DE); Michels, Hans-Gottfried, D-5042 Erftstadt (DE)

(56) Entgegenhaltungen:
- EP-A- 0 114 375
- EP-A- 0 195 261
- DE-A- 3 523 536
- DE-A- 3 536 828
- GB-A- 2 115 907
- RESEARCH DISCLOSURE. no. 280, August 1987, New York, USA, Seite 485, anonym: "28028 TWO PIECE MODULAR EUI"

## Beschreibung

Die Erfindung betrifft eine Brennstoffeinspritzvorrichtung nach dem Oberbegriff des Anspruchs 1.

In der gattungsbildenden DE-OS 35 36 828 wird eine Brennstoffeinspritzvorrichtung mit einem Steuerventil beschrieben, deren Steuerventilkörper durch eine elektromagnetische Stellvorrichtung betätigbar ist.

Dieser Steuerventilkörper neigt aufgrund seiner relativ hohen Maße und einer zu geringen Dämpfung zum Sitzprellen. Dadurch wird die Genauigkeit des Förderbeginns beeinträchtigt und eine Mengenstreuung zwischen den einzelnen Pumpenlementen verursacht.

Der Erfindung liegt die Aufgabe zugrunde, diesen Nachteil zu vermeiden und ein funktionssicheres Steuerventil zu schaffen.

Diese Aufgabe wird erfindungsgemäß durch die kennzeichnenden Merkmale des Anspruchs 1 gelöst. Durch die erfindungsgemäße Ausbildung und Anordnung der Ankerplatte und der elektromagnetischen Stellvorrichtung entsteht zwischen beiden eine Verdrängerströmung, deren Intensivität und Dämpfungskraft unter anderem mit abnehmendem Abstand beider ansteigt. Dadurch wird eine wichtige Voraussetzung zur Vermeidung des Sitzprellens des Steuerventilkörpers erfüllt.

Durch eine vorteilhafte Weiterentwicklung der Erfindung wird ein besonders einfacher Aufbau des Steuerventils erreicht, da als Dämpfungsflüssigkeit Brennstoff verwendet wird, wodurch sich eine spezielle Dämpfungsflüssigkeit mit separatem Kreislauf erübrigt. Die erfindungsgemäße Drosselbohrung zwischen dem Dämpfungsraum und den niederdruckführenden Räumen verhindert, daß Druckstöße aus dem Niederdruckbereich in den Dämpfungsraum gelangen und dort die Dämpfungsverhältnisse ungewollt beeinflussen.

Die erfindungsgemäße Anordnung der Entlüftungs- bzw. Brennstoffrücklaufleitung bewirkt, daß sich im Dämpfungsraum aufgrund von dessen Brennstoffdurchströmung luft-freier Brennstoff mit weitgehend konstanter Temperatur befindet. Auf diese Weise wird eine konstante Dämpfung erzielt. Außerdem wird die Kühlung des elektromagnetischen Stellgliedes und die Abfuhr der Dämpfungswärme erreicht.

Eine vorteilhafte Ausbildung der Erfindung bewirkt, daß im Dämpfungsraum der für die Dämpfung erforderliche Vordruck herrscht. Die Höhe dieses Vordrucks gestattet die gewünschte Durchströmung des Dämpfungsraumes, da ein positives Druckgefälle zwischen den Niederdruckräumen und dem Dämpfungsraum vorliegt.

Erfindungsgemäß wird durch Abstimmung aller dämpfungsrelevanter Parameter ein rückprallfreies Schließen des Steuerventils erreicht und damit ein exaktes Steuern von Förderbeginn und Fördermenge des Brennstoffs ermöglicht. Dabei ist die Ausbildung der Ankerplatte als massive Scheibe ohne Durchbrechungen für eine wirksame Dämpfung von besonderer Bedeutung.

Eine vorteilhafte Weiterbildung der Erfindung mit einer Lecköllängs- und Querbohrung des Steuerventilkörpers erübrigt eine gesonderte Leckölrückführleitung und den damit verbundenen Aufwand und die Leckagegefahr.

Durch die erfindungsgemäße Ausbildung der äußeren Kontur des Einspritzpumpenelementes ist ein Austausch eines Normalelementes gegen das Einspritzpumpenelement mit Steuerventil ohne jede Nacharbeit möglich.

Die erfindungsgemäße Lage von Hochdruckraum und Saug- bzw. Absteuerbohrung ermöglicht einen minimalen schädlichen Raum im Hochdruckbereich, der mit dem schädlichen Raum eines Normalelementes vergleichbar ist.

Für eine uneingeschränkte und unkomplizierte Austauschbarkeit des Steuerventils ist es wichtig, ein gewisses Spiel zwischen der Stufenbohrung im Einspritzpumpenelement und dem Steuerventil vorzusehen.

In vorteilhafter Weise wird dieses Einbauspiel durch zwei Dichtelemente überbrückt, die neben ihrer Funktion als Hochdruckdichtung gleichsam eine Lagerung des Steuerventils in der Stufenbohrung der Plungerbüchse übernehmen.

Durch eine vorteilhafte Weiterbildung der Erfindung wird der Brennstoff, der vom Steuerventilkörper abgesteuert wird, durch eine Bohrung in der Plungerbüchse zum Niederdruckraum zurückgeführt. Damit werden aufwendige äußere Verbindungsleitungen mit ihrer Leckagegefahr vermieden.

durch eine vorteilhafte Ausbildung des Pumpenplungers mit einer Absteuernut wird erreicht, daß unabhängig von der Betriebstüchtigkeit des Steuerventils die Förderung der Einspritzpumpe unterbrochen wird, bevor die Förderung in den Kuppenradius des Einspritzpumpennockens läuft.

Weitere Merkmale der Erfindung ergeben sich aus der folgenden Beschreibung und der Zeichnung, in der Ausführungsbeispiele der Erfindung schematisch dargestellt sind.

Es zeigen:
Fig. 1: einen Querschnitt durch die Brennstoffeinspritzvorrichtung und durch ein Normalelement,
Fig. 2: Detailschnitt durch die Brennstoffeinspritzvorrichtung.

Die Brennstoffeinspritzvorrichtung besteht aus einem Einspritzpumpenelement 1 und einem Steuerventil 2, wobei das Einspritzpumpenelement 1 zugleich Träger des Steuerventils 2 ist. Das Einspritzpumpenelement setzt sich zusammen aus einem Pumpenplunger 4, einer Plungerbüchse 5 und einem handelsüblichen Entlastungsventil 6, das Steuerventil 2 aus einem Steuerventilelement 3 und einer elektromagnetischen Stellvorrichtung 7.

Der Pumpenplunger 4, der in der Plungerbüchse 5 dichtend geführt ist, wird von einem nicht dargestellten Nocken über einen ebenfalls nicht dargestellten Rollenstößel in Richtung der Pumpenplungerachse bewegt. Der Pumpenplunger 4 besitzt eine Absteuernut 8, die über eine Absteuerlängsbohrung 9 und eine Absteuerquerbohrung 10 mit einem Hochdruckraum 11 in Verbindung steht.

Der Hochdruckraum 11 steht über eine Hochdruckbohrung 12 und das Steuerventilelement 3 mit dem Entlastungsventil 6 und weiter über eine nicht dargestellte Einspritzleitung mit einem ebenfalls nicht dargestellten Brennstoffeinspritzventil in Verbindung.

Der Hochdruckraum 11 ist bis kurz unterhalb einer Stufenbohrung 19, die zur Aufnahme des Steuerventils 2 dient, hochgezogen. Dadurch wird das schädliche Volumen zwischen Hochdruckraum 11 und Entlastungsventil 6 minimiert, was sich bei hohen Einspritzdrücken besonders vorteilhaft erweist. Die gegenüber einem Normalelement 1a verbleibende Differenz des schädlichen Volumens durch die Hochdruckbohrung 12 und die Hochdrucksteuerbohrung 28 kann durch Anpassen der Einspritzleitungslänge ausgeglichen werden.

Der Hochdruckraum 11 besitzt keinen Abschlußdeckel, da das Einspritzpumpenelement 1 als sogenanntes "Monoelement" ausgebildet ist. Die Ausbildung als Monoelement steigert in vorteilhafter Weise die Hochdruckfähigkeit der Brennstoffeinspritzvorrichtung durch Minimierung der Druckraumausweitung.

In der Plungerbüchse 5 befindet sich eine Saug- bzw. Absteuerbohrung 14, die den Hochdruckraum 11 mit einem Niederdruckraum 13 verbindet, der wiederum mit dem nicht dargestellten Saugraum des Einspritzpumpengehäuses verbunden ist.

Die Saug- bzw. Absteuerbohrung 14 ist im Unterschied zum Normalelement 1a vom Niederdruckraum 13 aus schräg in Richtung Hochdruckraum 11 gebohrt, um der geänderten Lage des Hochdruckraumes 11 Rechnung zu tragen.

Der Niederdruckraum 13 ist außerdem über eine Rücklaufbohrung 15 mit einem Ringraum 16 einer Steuerventilbüchse 17 des Steuerventilelementes 3 verbunden. Dadurch wird eine externe Rücklaufleitung, die Bauaufwand und Leckage-risiko bedeutet, vermieden.

Das Einspritzpumpenelement 1 besitzt einen Pumpenelementflansch 18, über den das Einspritzpumpenelement 1 am nicht dargestellten Pumpengehäuse befestigt ist. Die Abmessungen des Pumpenelementenflansches 18 und die Außenkontur der Plungerbüchse 5 im Bereich des Pumpengehäuses entsprechen der Kontur eines Normaleinspritzpumpenelements 1a.

Der Pumpenplunger 4 ist der veränderten Lage des Hochdruckraumes 11 durch entsprechende Änderung seiner Länge angepaßt, so daß, wie aus Fig. 1 ersichtlich, die Lage eines Druckpilzes 47 beider Einspritzpumpenelemente bei Stellung der Pumpenplunger im unteren Totpunkt gleich ist. Da außerdem die Baubreite beider Einspritzpumpenelemente übereinstimmt, ist ein wechselseitiger Austausch ohne Nacharbeit möglich. Deshalb sind beide Einspritzpumpenelemente für Block- und Einzeleinspritzpumpen geeignet.

Das Steuerventilelement 3 sitzt mit Spielpassung in der Stufenbohrung 19 der Plungerbüchse 5 und ist in zwei Hochdruckdichtelemente 20 gelagert. Es wird durch nicht dargestellte Schrauben, die durch Bohrungen in einem Abschlußdeckel 21 und der Plungerbüchse 5 hindurchgesteckt und in die Steuerventilbüchse 17 eingeschraubt werden, zu einem festen Verband mit der Plungerbüchse 5 verbunden. Durch das Einbauspiel zwischen Steuerventilbüchse 17 und Stufenbohrung 19 wird ein Verspannen und folglich ein Klemmen des Steuerventilelements 3, verursacht durch das Anziehen der Befestigungsschrauben des Entlastungsventils 6 oder der nicht dargestellten Einspritzleitung, vermieden.

Ein besonderer Vorteil dieser Anordnung besteht darin, daß ein unabhängiger Austausch von Steuerventil 2 und Einspritzpumpenelement 1 so wie die Stellvorrichtung 7 sichergestellt ist. Durch diesen modularen Aufbau ist eine kostengünstige Fertigung und Reparatur der Brennstoffeinspritzvorrichtung möglich.

Das Steuerventilelement 3 besitzt eine Steuerventilbüchse 17 und einen Steuerventilkörper 22, der in der Steuerventilbüchse 17 axial beweglich geführt ist, und zwar in einer Hochdruckführung 23 und einer Niederdruckführung 24.

Der Steuerventilkörper 22 trennt mit einem Steuerventilsitz 25 einen Hochdruckringraum 26 von einem Niederdruckringraum 27. Der Hochdruckringraum 26 ist über eine Hochdrucksteuerbohrung 28 und die Hochdruckbohrung 12 mit dem Hochdruckraum 11 bzw. dem Entlastungsventil 6 verbunden. Der Niederdruckringraum 27 ist über die Absteuerbohrung 29, den Ringraum 16 und die Rücklaufbohrung 15 mit dem Niederdruckraum 13 verbunden.

Der Steuerventilkörper 22 besitzt eine Lecköllängsbohrung 42 und eine Leckölquerbohrung 43, die eine Verbindung zwischen einem Leckölraum 44 und einem Federraum 34 schaffen.

An dem Ende des Steuerventilkörpers 22, an dem sich die Niederdruckführung 24 befindet, ist eine Ankerplatte 30 befestigt, die von der elektromagnetischen Stellvorrichtung 7 bewegt wird. Die Befestigung der Ankerplatte 30 geschieht mittels einer in den Steuerventilkörper 22 geschraubten Senkschraube 31, die die Ankerplatte 30 und einen Anschlagring 32 axial gegen den Steuerventilkörper 22 spannt.

Die Ankerplatte 30 befindet sich in einem kraftstoffgefüllten Dämpfungsraum 33, der von einem Zwischenstück 41 und der elektromagnetischen Stellvorrichtung 7 begrenzt wird. Das Volumen des Dämpfungsraumes 33 ist so dimensioniert, daß bei der axialen Bewegung der Ankerplatte 30 keine nennenswerten Strömungswiderstände zwischen der Ankerplatte 30 und den Wänden des Zwischenstückes 41 auftreten.

Der Dämpfungsraum 33 steht in Verbindung mit einem ebenfalls brennstoffgefüllten Federraum 34. Im Federrraum 34 befindet sich eine Feder 36, deren Kraft den Anschlagring 32 in Richtung Anschlag 35 beaufschlagt. Der Anschlag 35 dient als Hubbegrenzung des Steuerventilkörpers 22.

Der Dämpfungsraum 33 und der Federraum 34 stehen über eine Drosselbohrung 37 mit der Absteuerbohrung 29 in Verbindung.

Im Bereich der in Einbaulage höchsten Stelle des Dämpfungsraumes 33 ist eine Gewindebohrung 38 angebracht, an die eine Entlüftungs- bzw. Brennstoffrücklaufleitung 39 angeschlossen ist, die zum nicht abgebildeten Brennstofftank führt.

In dieser Entlüftungs- bzw. Brennstoffrücklaufleitung 39 ist eine Druckhalteventil 40 angeordnet, dessen Absteuerdruck kleiner als der Förderdruck der nicht abgebildeten Kraftstofförderpumpe ist.

Die elektromagnetische Stellvorrichtung 7 wird durch nicht dargestellte, parallel zur Achse des Steuerventilkörpers 22 wirkende Schrauben mit dem Zwischenstück 41 gegen die Steuerventilbüchse 17 gespannt, ohne diese zu verspannen.

Der gesamte Niederdruckbereich des Steuerventils 2 wird durch Runddichtringe 45 abgedichtet.

Die Brennstoffeinspritzvorrichtung funktioniert folgendermaßen:
Beim Förderhub wird der Pumpenplunger 4 aus seiner unteren Totpunktlage in Richtung Steuerventileinheit 2 bewegt. Dabei schließt er nach Durchlaufen eines Vorhubes zunächst die Saug- und Absteuerbohrung 14. Danach fördert der Plunger 4 Brennstoff in die Hochdruckbohrung 12 und in die Hochdrucksteuerbohrung 28.

Solange der Steuerventilkörper 22 mit dem Anschlagring 32 und der Ankerplatte 30 von der Feder 36 am Anschlag 35 gehalten wird, sind der Hochdruckringraum 26 und der Niederdruckringraum 27 über den Steuerventilsitz 25 verbunden. Dadurch strömt der geförderte Kraftstoff über die Absteuerbohrungen 29, den Ringraum 16 und die Rücklaufbohrung 15 in den Niederdruckraum 13 zurück.

Sobald die elektromagnetische Stellvorrichtung 7 durch einen Stromimpuls erregt wird, wird die Ankerplatte 39 angezogen. Dadurch wird der Steuerventilkörper 22 gegen den Steuerventilsitz 25 gezogen, wodurch die Förderung des Brennstoffs zum Entlastungsventil 6 und weiter über die nicht dargestellte Einspritzleitung zur nicht dargestellten Einspritzdüse beginnt.

Mit dem Anziehen der Ankerplatte 30 wird zugleich die Feder 36 vorgespannt. Sobald die elektromagnetische Stellvorrichtung 7 stromlos gemacht wird, hebt die Feder 36 den Steuerventilkörper 22 von seinem Sitz 25 ab. Dadurch strömt der Brennstoff wieder in die Niederdruckräume und die Brennstoffeinspritzung ist beendet.

Eine Voraussetzung für die präzise Funktion des Steuerventils 2 und damit für reproduzierbaren Förderbeginn und schwankungsfreie Fördermenge ist ein rückprallfreies Aufsetzen des Steuerventilkörpers 22 auf den Steuerventilsitz 25. Dies wird erfindungsgemäß erreicht durch eine fein abgestimmte Dämpfung der Bewegung des Steuerventilkörpers 22. Zur Dämpfung wird die Verdrängerströmung zwischen Ankerplatte 30 und der elektromagnetischen Stellvorrichtung 7 benutzt. Die Ankerplatte 30 ist ohne offene, axiale Bohrungen ausgeführt, um eine möglichst wirksame Quetschströmung am Hubende zwischen Ankerplatte 30 und elektromagnetische Stellvorrichtung 7 zu bewirken.

Das erforderliche Maß der Dämpfung hängt unter anderem von der bewegten Masse ab, d. h. von der Masse des Steuerventilkörpers 22 + Ankerplatte 30 + Senkschraube 31 + Anschlagring 32 + Anteil der Masse der Feder 36. Ein weitere dämpfungsrelevanter Faktor ist die Federsteifigkeit des Steuerventilsitzes 25.

Die Dämpfung selbst hängt unter anderem von der Brennstoffviskosität, der Geometrie der Ankerplatte 30 und dem Mindestabstand 46 zwischen Ankerplatte 30 und elektromagnetischer Stellvorrichtung 7 sowie von dem Druck im Dämpfungsraum ab. Diese Einflußfaktoren müssen aufeinander abgestimmt werden. Die optimale Abstimmung ist erreicht, wenn das Aufsetzen des Steuerventilkörpers 22 auf den Steuerventilsitz 25 gerade rückschlagfrei erfolgt und die dämpfungsbedingte Verlangsamung der Bewegung des Steuerventilkörpers 22 minimiert ist.

Die Versorgung des Dämpfungsraumes 33 mit Dämpfungsflüssigkeit, z. B. Dämpfungsöl, kann über einen gesonderten Dämpfungsölkreislauf erfolgen. Im vorliegenden Fall wird erfindungsgemäß Brennstoff aus dem Niederdruckbereich, speziell aus der Absteuerbohrung 29 des Steuerventils 2 entnommen und zwar über die Drosselbohrung 37. Letztere verhindert, daß die Druckstöße in der Absteuerbohrung 29 in den Dämpfungsraum 33 gelangen.

Für ein einwandfreies Funktionieren der Dämpfung ist es wichtig, daß sich keine Luft im Dämpfungsraum 33 befindet, da hierdurch die Viskosität und Kompressibilität des Dämpfungsmediums beeinflußt werden. Außerdem ist es wichtig, daß die Dämpfungsflüssigkeit kontinuierlich erneuert wird, da diese sich erwärmt und altert.

Erfindungsgemäß wird die Entlüftung des Dämpfungsraumes 33 über die Gewindebohrung 38 bewerkstelligt, die so angebracht ist, daß sie sich in Einbaulage des Steuerventils 2 im Bereich der höchsten Stelle des Dämpfungsraumes 33 befindet.

An die Gewindebohrung 38 ist die Entlüftungs- bzw. Brennstoffrücklaufleitung 39 angeschlossen, durch die der Brennstoff über das Druckhalteventil 40 zurück zum nicht abgebildeten Brennstofftank fließt. Das Druckhalteventil 40 stellt einen bestimmten Flüssigkeitsdruck im Dämpfungsraum 33 sicher, der niedriger als der maximale Förderdruck der nicht dargestellten Niederdruckpumpe und niedriger als der Druck in den Niederdruckräumen der Brennstoffeinspritzvorrichtung ist. Dadurch wird eine Durchströmung des Dämpfungsraumes 33 und damit eine Erneuerung des Dämpfungsmediums Brennstoff und eine Kühlung des Steuerventils 2 sichergestellt. Außerdem bewirkt das Druckhalteventil 40, daß beim Stillstand des Motors der Dämpfungsraum 33 nicht leerlaufen kann, was zu ungedämpfter Hubbewegung und damit zu Sitzprellen des Steuerventils 3 führt.

Dies hat u.a. einen falschen Förderbeginn beim Wiederanlassen des Motors zur Folge.

Das Lecköl aus dem Leckölraum 44 wird über die Lecköllängsbohrung 42 und die Leckölquerbohrung 43 im Steuerventilkörper 22 zum Federraum 34 und damit in den Dämpfungsölkreislauf geführt. Diese erfindungsgemäße Lösung erspart eine separate Leckölrückführleitung.

Für den Fall eines Versagens des Steuerventils 2 sorgt die Absteuernut 8 des Pumpenplungers 4 am Ende des Förderhubes für ein Absteuern des Brennstoffes in die Saug- bzw. Absteuerbohrung 14. Damit wird die Brennstoffeinspritzung in jedem Fall beendet, bevor die Förderung in den Kuppenbereich des Einspritzpumpennockens gelangt und diesen überbelastet.

Der Pumpenplunger 4 des Einspritzpumpenelements 1 ist erheblich einfacher zu fertigen; als der des Normalelementes 1a, da die Verdreheinrichtung und die präzisen Steuerkanten entfallen.

Die erfindungsgemäße Brennstoffeinspritzvorrichtung gestattet eine genaue Bestimmung von Förderbeginn und Dosierung der Brennstoffeinspritzmenge durch das rückprallfreie Aufsetzen des Steuerventilkörpers 22 auf den Steuerventilsitz 25. Außerdem ist sie fertigungs- und servicefreundlich, da die Hauptkomponenten Einspritzpumpenelement 1, Steuerventil 2 und elektromagnetische Stellvorrichtung 7 einzeln und unabhängig voneinander zu fertigen, zu prüfen und auszutauschen sind.

## Patentansprüche

1. Brennstoffeinspritzvorrichtung für Brennkraftmaschinen, vorzugsweise Dieselbrennkraftmaschinen mit zumindest einem Einspritzpumpenelement (1), in dessen Plungerbüchse (5) ein Pumpenplunger (4) axial geführt ist, der einen Hochdruckraum (11) dichtend abschließt sowie mit einem zwischen dem Hochdruckraum (11) und einem Entlastungsventil (6) angeordneten Steuerventil (2), in dessen Steuerventilbüchse (17) ein Steuerventilkörper (22), dessen Bewegung gedämpft wird, durch eine elektromagnetische Stellvorrichtung (7) in Verbindung mit einer Feder (36) axial bewegbar ist, wobei ein in der Steuerventilbüchse (17) angeordneter Niederdruckringraum (27) mit einem Niederdruckraum (13) in Verbindung steht und in der Plungerbüchse (5) mit geringem Abstand oberhalb des Hochdruckraumes (11) eine Stufenbohrung (19) zur Aufnahme des Steuerventils (2) vorgesehen ist, die senkrecht und mittig zur Achse des Pumpenplungers (4) angeordnet ist,
dadurch gekennzeichnet, daß an einem Ende des Steuerventilkörpers (22) eine Ankerplatte (30) befestigt ist, die in Wirkverbindung mit der elektromagnetischen Stellvorrichtung (7) steht und die in einem flüssigkeitsgefüllten Dämpfungsraum (33) angeordnet ist, der von der elektromagnetischen Stellvorrichtung (7) begrenzt ist so daß durch die Bewegung der Ankerplatte (30) eine dämpfende Verdrängerströmung zwischen dieser und der elektromagnetischen Stellvorrichtung (7) entsteht.

2. Brennstoffeinspritzvorrichtung nach Anspruch 1,
dadurch gekennzeichnet, daß der Dämpfungsraum (33) brennstoffgefüllt ist, daß zwischen Dämpfungsraum (33) und Niederdruck führenden Räumen eine Drosselbohrung (37) angeordnet ist, und daß im Bereich der höchsten Stelle des Dämpfungsraumes (33) eine Entlüftungs- bzw. Brennstoffrücklaufleitung (38) angeschlossen ist.

3. Brennnstoffeinspritzvorrichtung nach Anspruch 2,
dadurch gekennzeichnet, daß in der Entlüftungs- bzw. Brennstoffrücklaufleitung (39) ein Druckhalteventil (40) angeordnet ist, dessen Öffnungsdruck kleiner als der Druck in den Niederdruckräumen des Einspritzpumpenelementes (1) ist.

4. Brennstoffeinspritzvorrichtung nach einem der vorhergehenden Ansprüche,
dadurch gekennzeichnet, daß die Ankerplatte (30) massiv ausgebildet ist und daß bei gegebener Masse der bewegten Teile des Steuerventilelementes (3), der Kraft der Feder (27), der Geometrie der Ankerplatte (30) und der Brennstoffviskosität im Betriebstemperaturbereich, der Kraft der elektromagnetischen Stellvorrichtung, der Spalt zwischen Ankerplatte (30) und der elektromagnetischen Stellvorrichtung (7) in angezogener Stellung so abgestimmt ist, daß das Aufsetzen des Steuerventilkörpers (22) auf einen Steuerventilsitz (25) rückprallfrei erfolgt.

5. Brennstoffeinspritzvorrichtung nach einem der vorhergehenden Ansprüche,
dadurch gekennzeichnet, daß im Steuerventilkörper (22) eine Lecköllängsbohrung (42) und eine Leckölquerbohrung (43) angeordnet sind.

6. Brennstoffeinspritzvorrichtung nach einem der vorhergehenden Ansprüche,
dadurch gekennzeichnet, daß das Einspritzpumpenelement (1) in seiner äußeren Kontur ab einem Pumpenelementflansch (18) genau der Kontur eines Normal-Pumpenelementes (1a) mit vergleichbaren Daten entspricht.

7. Brennstoffeinspritzvorrichtung nach einem der vorhergehenden Ansprüche,
dadurch gekennzeichnet, daß sich der Hochdruckraum (11) bis oberhalb des Pumpenelementflansches (18) erstreckt und die Saug- bzw. Absteuerbohrung (14) vom Niederdruckraum (13) ausgehend der Lage des Hochdruckraumes (11) angepaßt ist.

8. Brennstoffeinspritzvorrichtung nach einem der vorhergehenden Ansprüche,
dadurch gekennzeichnet, daß das Steuerventil (2) in der Stufenbohrung (19) mit Schiebesitz angeordnet ist.

9. Brennstoffeinspritzvorrichtung nach einem der vorhergehenden Ansprüche,
dadurch gekennzeichnet, daß zwischen der Steuerventilbüchse (17) und der Stufenbohrung (19) beiderseits einer Hochdrucksteuerbohrung (28) Dichtelemente (20) angeordnet sind.

10. Brennstoffeinspritzvorrichtung nach einem der vorhergehenden Ansprüche,
dadurch gekennzeichnet, daß als Verbindung zwischen dem Niederdruckringraum (27) und dem Niederdruckraum (13) eine Rücklaufbohrung (15) in der Plungerbüchse (5) vorgesehen ist.

11. Brennstoffeinspritzvorrichtung nach einem der vorhergehenden Ansprüche,
dadurch gekennzeichnet, daß an dem Pumpenplunger (4) eine Absteuernut (8) angeordnet ist, durch die der Hochdruckraum (11) am Endes des Förderhubes über eine Absteuerlängsbohrung (9) und eine Absteuerquerbohrung (10) mit einer Saug- bzw. Absteuerbohrung (14) in Verbindung steht.

## Claims

1. A fuel injection device for internal combustion engines, preferably diesel engines, comprising at least one injection pump element (1) having a sleeve (5) in which a pump plunger (4) is axially guided and seals off a high-pressure chamber (11), the device also comprising a control valve(2) placed between the high-pressure chamber (11) and a relief valve (6) and having a sleeve (17) in which a control-valve body (22), the motion of which is damped, is axially movable by an electromagnetic adjusting device (7) in combination with a spring (36), an annular low-pressure chamber (27) disposed in the control-valve sleeve (17) being connected to a low-pressure chamber (13) and a stepped bore (19) for receiving the control valve (2) being provided in the plunger sleeve (5) at a slight distance above the high-pressure chamber (11), the stepped bore being perpendicular and central relative to the axis of the pump plunger (4),
characterised in that an armature plate (30) is secured to one end of the control-valve body (22) and is in operative connection with the electromagnetic adjusting device (7) and is disposed in a liquid-filled damping chamber (33) which is bounded by the electromagnetic adjusting device (7), so that the motion of the armature plate (30) results in a damping displacement flow between it and the electromagnetic adjusting device (7).

2. A fuel injection device according to claim 1,
characterised in that the damping chamber (33) is filled with fuel, a choke bore (37) is placed between the damping chamber (33) and the chambers conveying low pressure, and a vent or fuel return pipe (38) is connected near the highest place in the damping chamber (33).

3. A fuel injection device according to claim 2,
characterised in that a pressure-maintaining valve (40) is disposed in the vent or fuel return pipe (39), the valve opening pressure being lower than the pressure in the low-pressure chambers of the injection pump element (1).

4. A fuel injection device according to any of the preceding claims, characterised in that the armature plate (30) is solid and, at a given mass of the moving parts of the control valve element (3), the force of the spring (27), the shape of the armature plate (30), the viscosity of the fuel in the operating temperature range, the force of the electromagnetic adjusting device, and the gap between the armature plate (30) and the electromagnetic adjusting device (7) in the attracted position are so adjusted to one another that the control valve body (22) comes to rest on a seat (25) without rebounding

5. A fuel injection device according to any of the preceding claims, characterised in that a leakage-oil longitudinal bore (42) and a leakage-oil transverse bore (43) are formed in the control valve body (22).

6. A fuel injection device according to any of the preceding claims, characterised in that the outer contour of the injection pump element (1), starting from a flange (18), corresponds exactly to the contour of a normal pump element (1a) having comparable parameters.

7. A fuel injection device according to any of the preceding claims, characterised in that the high-pressure chamber (11) extends above the pump element flange (18) and the suction or shut-off bore (14) starting from the low-pressure chamber (13) is adapted to the position of the high-pressure chamber (11).

8. A fuel injection device according to any of the preceding claims, characterised in that the control valve (2) is disposed with sliding fit in the stepped bore (19).

9. A fuel injection device according to any of the preceding claims, characterised in that sealing elements (20) are disposed on both sides of a high-pressure control bore (28) between the control valve sleeve (17) and the stepped bore (19).

10. A fuel injection device according to any of the preceding claims, characterised in that the connection between the annular low-pressure chamber (27) and the low-pressure chamber (13) is a return bore (15) in the plunger sleeve (5).

11. A fuel injection device according to any of the preceding claims, characterised in that a shut-off groove (8) is formed on the pump plunger (4) and, at the end of the delivery stroke, connects the high-pressure chamber (11) to a suction or shut-off bore (14), via a longitudinal shut-off bore (9) and a transverse shut-off bore (10).

## Revendications

1.- Dispositif d'injection de carburant pour des moteurs à combustion interne, notamment des moteurs diesel, avec au moins un élément de pompe d'injection (1), dans la douille de piston (5) duquel est guidé axialement un piston de pompe (4), qui ferme de façon étanche une chambre haute pression (11), ainsi qu'avec une soupape de commande (2) disposée entre la chambre haute pression (11) et une soupape de décharge (6), soupape de commande dans la douille (17) de laquelle est susceptible d'être déplacé axialement, par un dispositif électromagnétique de commande (7) en combinaison avec un ressort (36), un corps de soupape de commande (22) dont le déplacement est amorti, tandis qu'une chambre annulaire basse pression (27) disposée dans la douille (17) de la soupape de commande, est en communication avec une chambre basse pression (13), et que dans la douille de piston (5) il est prévu à une faible distance au-dessus de la chambre haute pression (11), un alésage étagé (19) destiné à recevoir la soupape de commande (2), et qui est perpendiculaire et centré par rapport à l'axe du piston de pompe (4), dispositif d'injection de carburant caractérisé en ce qu'une plaque d'armature (30) est fixée à une extrémité du corps de soupape de commande (22), cette plaque étant en relation opérationnelle avec le dispositif électromagnétique de commande (7) et étant disposée dans une chambre d'amortissement (33) remplie de liquide et délimitée par le dispositif électromagnétique de commande (7) de façon que grâce au déplacement de la plaque d'armature (30), un écoulement volumétrique amortisseur se produise entre cette plaque et le dispositif électromagnétique de commande (7).

2.- Dispositif d'injection de carburant selon la revendication 1, caractérisé en ce que la chambre d'amortissement (33) est remplie de carburant, en ce qu'un perçage d'étranglement (37) est disposé entre la chambre d'amortissement (33) et les chambres basse pression, et en ce qu'une canalisation de désaération ou de retour de carburant (38) est raccordée au voisinage du point le plus élevé de la chambre d'amortissement (33).

3.- Dispositif d'injection de carburant selon la revendication 2, caractérisé en ce que sur la canalisation de désaération ou de retour de carburant (39) est disposée une soupape de maintien de la pression (40) dont la pression d'ouverture est inférieure à la pression dans les chambres basse pression de l'élément de pompe d'injection (1).

4.- Dispositif d'injection de carburant selon une des précédentes revendications, caractérisé en ce que la plaque d'armature (30) est massive et que pour une masse donnée de la partie déplacée de l'élément de soupape de commande (3), l'effort du ressort (27), la géométrie de la plaque d'armature (30) et la viscosité du carburant dans l'étendue des températures de fonctionnement, l'effort du dispositif électromagnétique de fermeture, l'intervalle entre la plaque d'armature (30) dans sa position attirée et le dispositif électromagnétique de commande (7) sont accordés, de façon telle que l'application du corps de soupape de commande (22) sur un siège de soupape de commande (25) s'effectue sans rebondissement.

5.- Dispositif d'injection de carburant selon une des précédentes revendications, caractérisé en ce qu'un perçage longitudinal de fuite d'huile (42) et un perçage transversal de fuite d'huile (43) sont prévus dans le corps de soupape de commande (22).

6.- Dispositif d'injection de carburant selon une des précédentes revendications, caractérisé en ce que le contour externe de l'élément de pompe d'injection (1) à partir d'une collerette d'élément de pompe (18) correspond précisément au contour d'un élément de pompe normal (1a) avec des données comparables.

7.- Dispositif d'injection de carburant selon une des précédentes revendications, caractérisé en ce que la chambre haute pression (11) s'étend jusqu'au-dessus de la collerette d'élément de pompe (18) et le perçage d'aspiration ou d'évacuation (14) partant de la chambre basse pression (13) est adapté à la position de la chambre haute pression (11).

8.- Dispositif d'injection de carburant selon une des précédentes revendications, caractérisé en ce que la soupape de commande (2) est disposée dans l'alésage étagé (19) avec un ajustement appuyé.

9.- Dispositif d'injection de carburant selon une des précédentes revendications, caractérisé en ce qu'entre la douille de soupape de commande (17) et l'alésage étagé (19) des éléments d'étanchéité (20) sont disposés des deux côtés d'un perçage de commande haute pression (28).

10.- Dispositif d'injection de carburant selon une des précédentes revendications, caractérisé en ce que, comme communication entre la chambre annulaire basse pression (27) et la chambre basse pression (13), il est prévu un perçage de retour (15) dans la douille de piston (5).

11.- Dispositif d'injection de carburant selon une des précédentes revendications, caractérisé en ce qu'il est prévu sur le piston de pompe (4) une gorge d'évacuation (8), grâce à laquelle, à la fin de la course de refoulement, la chambre haute pression (11) est en communication avec un perçage d'aspiration ou d'évacuation (14) par l'intermédiaire d'un perçage longitudinal d'évacuation (9) et d'un perçage transversal d'évacuation (10).
